# EUROPÄISCHE PATENTSCHRIFT

(11) **EP 3 933 156 B1**
(45) Veröffentlichungstag und Bekanntmachung des Hinweises auf die Patenterteilung: **19.03.2025**
(21) Anmeldenummer: 20183820.8
(22) Anmeldetag: 02.07.2020
(51) Int. Cl.: E05D 15/06, E05F 1/02, E05D 15/10

(54) **SCHIEBETÜRANORDNUNG FÜR EIN TIEFKÜHLMÖBEL**
SLIDING DOOR ARRANGEMENT FOR A DEEP FREEZE FURNITURE ITEM
AGENCEMENT DE PORTE COULISSANTE POUR UN MEUBLE FRIGORIFIQUE

(43) Veröffentlichungstag der Anmeldung: 05.01.2022
(73) Patentinhaber: Dusar, Heinz, 56584 Anhausen (DE)
(72) Erfinder: Dusar, Heinz, 56584 Anhausen (DE)
(74) Vertreter: Feucker, Max Martin

(56) Entgegenhaltungen:
- EP-A1- 2 636 589
- EP-A1- 2 656 752
- EP-B1- 2 656 752
- WO-A1-2019/168840
- WO-A1-2020/074994
- DE-A1- 102006 054 927
- DE-A1- 2 053 689
- GB-A- 2 075 100
- KR-A- 20100 107 723
- KR-A- 20100 107 793
- KR-B1- 100 764 100
- KR-U- 20110 005 985
- KR-Y1- 200 443 659
- US-A- 2 878 532
- US-A1- 2014 208 545

## Beschreibung

Die vorliegende Erfindung betrifft eine Schiebetüranordnung für ein Tiefkühlmöbel, umfassend einen Türrahmen, wobei der Türrahmen eine Rahmenebene definiert, welche insbesondere vertikal ausgerichtet ist, mindestens eine Schiebetür, wobei die Schiebetür zwischen einer Öffnungsstellung und einer Schließstellung entlang der Rahmenebene bewegbar ist, und eine Führungseinrichtung zum Führen der Schiebetür zwischen der Öffnungsstellung und der Schließstellung, wobei die Führungseinrichtung Rollenanordnungen mit jeweils einer ersten Rollenachse und mindestens ein die Bewegung der Schiebetür führendes Führungselement umfasst.

Solche Schiebetüranordnungen sind für Kühlmöbel bekannt, bei denen in dem Kühlmöbel eine Temperatur im niedrigen positiven einstelligen Bereich gehalten werden soll. Es hat sich herausgestellt, dass die bekannten Schiebetüranordnungen nicht für Tiefkühlmöbel geeignet sind, bei denen Temperaturen im Bereich von -20°C erzeugt werden. Es hat sich nämlich gezeigt, dass die bekannten Schiebetüranordnungen nicht ausreichend dicht verschließen, sodass Umgebungsluft in das Tiefkühlmöbel eindringt, wodurch eine nicht gewünschte Eisbildung im Tiefkühlmöbel entsteht.

Eine Schiebetüranordnung mit den Merkmalen des Oberbegriffs des Anspruchs 1 ist aus GB 2 075 100 A bekannt.

Aufgabe der vorliegenden Erfindung ist es daher, die mit Bezug zum Stand der Technik geschilderten Nachteile zu beseitigen und insbesondere eine Schiebetüranordnung anzugeben, die eine für Tiefkühlmöbel ausreichende Abdichtung gegenüber der Umgebung sicherstellt.

Gelöst wird die Aufgabe durch eine Schiebetüranordnung mit den Merkmalen des unabhängigen Anspruchs. Vorteilhafte Weiterbildungen der Schiebetüranordnung sind in den abhängigen Ansprüchen und in der Beschreibung angegeben, wobei einzelne Merkmale der vorteilhaften Weiterbildungen in technisch sinnvoller Weise miteinander kombinierbar sind.

Gelöst wird die Aufgabe insbesondere durch eine Schiebetüranordnung mit den eingangs genannten Merkmalen, bei der die Führungseinrichtung so ausgebildet ist, dass sich die Schiebetür bei einer Bewegung von der Öffnungsstellung in die Schließstellung quer zu der Rahmenebene bewegt, wozu das Führungselement einen parallel zu der Rahmenebene angeordneten Parallelabschnitt und einen quer zu dem Parallelabschnitt angeordneten Schlussabschnitt aufweist und wozu die Rollenanordnungen jeweils eine weitere, insbesondere genau eine zweite Rollenachse aufweisen, sodass die Rollenanordnungen bei einer Bewegung entlang des Führungselements eine Bewegungskomponente parallel zum Parallelabschnitt als auch quer dazu aufnehmen können.

Die Erfindung sieht in ihrem Grundgedanken vor, dass die Schiebetür bei einer Bewegung aus der Öffnungsstellung in die Schließstellung zum Ende der Schließbewegung quer zu der Rahmenebene und somit auf den Türrahmen zu bewegt wird, wodurch eine Andrückkraft der Schiebetür auf den Türrahmen erhöht und somit aber auch die Dichtheit einer zwischen dem Türrahmen und der Schiebetür angeordneten Dichtung erhöht werden kann, wohingegen das Verschieben der Schiebetür entlang der Rahmenebene ohne großen Kraftaufwand erfolgen kann, da nur eine geringe oder keine Reibung zwischen der Schiebetür und dem Türrahmen vorliegt.

Um die Bewegung der Schiebetür quer zu der Rahmenebene zu ermöglichen, wird nun vorgeschlagen, dass das eine oder die mehreren Führungselemente einen gegebenenfalls aus mehreren Bauteilen bestehenden Parallelabschnitt und einen gegebenenfalls aus mehreren Bauteilen bestehenden Schlussabschnitt aufweist. Der Parallelabschnitt oder seine Bauteile ist/sind dabei so angeordnet, dass eine Bewegung der Schiebetür parallel zu der Rahmenebene geführt wird. Der Schlussabschnitt oder seine Bauteile ist/sind hingegen so ausgebildet, dass die Schiebetür zumindest kurz vor Erreichen der Schließstellung quer (schräg) zu der Rahmenebene bewegt wird, wodurch die Schiebetür auf den Türrahmen zu bewegt wird. Beim Öffnen der Schiebetür sorgt der Schlussabschnitt dafür, dass die Schiebetür zunächst von dem Türrahmen fort bewegt wird, sodass im Folgenden die Schiebetür einfach in eine Öffnungsstellung überführt werden kann.

Zudem weist jede Rollenanordnung jeweils eine zweite Rollenachse auf, wodurch erreicht wird, dass bei der auf den Türrahmen zu erfolgenden Schließbewegung eine diese Schließbewegung aufnehmende Bewegung/Ausrichtung der Rollenanordnung erfolgt. Es hat sich nämlich herausgestellt, dass bei der Verwendung einer Rolle mit genau einer Drehachse (welche beispielsweise auch als Bockrolle bezeichnet wird) keine ausreichende Andrückkraft zur Sicherstellung einer ausreichenden Dichtigkeit erzielt werden kann.

Insbesondere ist die Rollenanordnung an der Schiebetür angeordnet, während das Führungselement stationär mit dem Türrahmen in geeigneter Weise verbunden ist oder an diesem ausgebildet/angeordnet ist.

Jeder Schiebetür sind insbesondere mindestens zwei Rollenanordnungen zugeordnet, wobei wiederum jeder Rollenanordnung ein eigenes Führungselement zugeordnet sein kann. Es kann aber auch vorgesehen sein, dass den mehreren Rollenanordnungen einer Schiebetür nur genau ein Führungselement zugeordnet ist. Die Schiebetür umfasst mindestens eine (Isolier-)Glasscheibe, so dass eine Kunde in das Innere Tiefkühlmöbels blicken kann. Die Glasscheibe ist in einem Schiebetürrahmen eingesetzt, der auch die Elemente der Führungseinrichtung und insbesondere die Rollenanaordnungen aufweist.

Bevorzugt weist die Schiebetüranordnung genau zwei Schiebetüren auf, die an gegenüberliegenden Seiten des Türrahmens angeordnet sind und jeweils eine Führungseinrichtung aufweisen.

Die Rollenanordnung kann beispielsweise als ein sogenanntes Allseitenrad ausgebildet sein, bei dem die Lauffläche des Rades selbst aus Rollen besteht. Dieses Allseitenrad dreht bei der Bewegung parallel zu der Rahmenebene um die erste (Haupt-)Achse, während die die Lauffläche bildenden Rollen stillstehen. Während der Schließbewegung (quer zur der Rahmenebene) auf den Türrahmen zu findet zusätzlich eine Drehbewegung mindestens einer der die Lauffläche bildenden Rollen um eine zweite (der jeweiligen Rolle zugeordneten) Rollenachse statt.

Bevorzugt ist aber eine Ausführungsform, bei der die erste Rollenachse um die zweite Rollenachse drehbar ist, so dass sich die Rollenanordnungen bei einer Bewegung entlang des Führungselements selbsttätig sowohl zum Parallelabschnitt als auch zum Schlussabschnitt ausrichten. Bei dieser Ausführungsform weist jede Rollenanordnung genau eine Rolle auf, die sich bei der Bewegung zwischen der Öffnungsstellung und der Schließstellung um die erste, horizontal ausgerichtete Rollenachse dreht, während sich die Rolle bei einer Drehung/Schwenkung um die zweite, insbesondere vertikal ausgerichtete Rollenachse entsprechend der Bewegungsrichtung der Schiebetür ausrichten kann. Eine solche Rollenanordnung ist insbesondere auch als Lenkrolle bekannt. Während der Bewegung der Schiebetür parallel zu der Rahmenebene ist die erste Rollenachse also orthogonal zu der Rahmenebene ausgerichtet, während die erste Rollenachse aufgrund einer Drehung/Schwenkung um die zweite Rollenachse bei der auf den Türrahmen zu (quer zu der Rahmenebene) erfolgenden Bewegung entsprechend um die zweite Rollenachse verdreht/verschwenkt ist.

Bei beiden zuvor beschriebenen Ausführungsformen ist die weitere, insbesondere genau eine zweite Rollenachse parallel zu der Rahmenebene ausgerichtet. Insbesondere ist die zweite Rollenachse auch in einem rechten Winkel zu der ersten Rollenachse ausgerichtet, wobei die zweite Rollenachse (zumindest in einer virtuellen Verlängerung) die erste Rollenachse schneiden kann oder zu dieser versetzt (windschief) angeordnet sein kann.

Erfindungsgemäß ist die Führungseinrichtung und damit auch die Führungselemente und die Rollenanordnungen auf einer Unterseite der Schiebetür angeordnet sind.

Insbesondere wenn die Führungseinrichtung auf einer Unterseite der Schiebetür angeordnet ist, ist es bevorzugt, wenn die Rollenanordnungen auf mindestens einer als Führungselement ausgebildeten Führungsschiene aufliegen. In diesem Zusammenhang wird der Parallelabschnitt durch einen parallel zu der Rahmenebene ausgerichteten Abschnitt der Führungsschiene ausgebildet, während der Schlussabschnitt durch einen zu dem Parallelabschnitt abgewinkelten Abschnitt der Führungsschiene ausgebildet wird. Insbesondere wenn in diesem Zusammenhang die Rollenanordnung als eine sogenannte Lenkrolle ausgebildet ist, kann die Rolle einen Einstich aufweisen, mit dem die Rolle auf der Führungsschiene aufliegt, wobei die Rolle an einer, bevorzugt an beiden Seiten einen durch den Einsticht ausgebildeten Vorsprung aufweist, der die Führungsschiene seitlich übergreift, so dass eine Ausrichtung der Rolle durch eine Drehung um die zweite Rollenachse erfolgt, wenn die Rolle von dem Parallelabschnitt in den Schlussabschnitt der Schiene oder zurück überführt wird.

Um zu verhindern, dass sich an dem insbesondere als Führungsschiene ausgebildeten Führungselement Eis bildet, kann vorgesehen sein, dass das oder jedes Führungselement (insbesondere die Führungsschiene) mit einer oder jeweils einer Heizung versehen ist.

Wenn die erfindungsgemäße Führungseinrichtung auf einer Unterseite der Schiebetür angeordnet ist, ist es angezeigt, eine möglichst reibungsarme Führung der Schiebetür an ihrer Oberseite zu ermöglichen. Hierzu ist erfindungsgemäß vorgesehen, dass die Schiebetür an ihrem oberen Bereich mindestens eine obere Rolle mit einer unbeweglich gelagerten Rollenachse aufweist, um die die obere Rolle dreht, wobei die Rollenachse der oberen Rolle parallel zu der Rahmenebene ausgerichtet ist. Die obere Rolle liegt hierbei bevorzugt an einem sich entlang des Türrahmens erstreckenden Anlageelement an, sodass die obere Rolle über das Anlageelement abrollt.

Damit die obere Rolle die auf den Türrahmen zu gerichtete Schlussbewegung der Schiebetür in die Schließstellung folgen kann, kann beispielsweise vorgesehen sein, dass das Anlageelement eine Vertiefung aufweist, in der die obere Rolle in der Schließstellung angeordnet ist.

Um das Innere des mit der Schiebetüranordnung ausgestatteten Tiefkühlmöbels gegenüber der Umgebung abzudichten, kann zwischen dem Türrahmen und der Schiebetür eine Dichtung angeordnet sein, wobei die Dichtung entweder an dem Türrahmen oder an der Schiebetür angebracht ist. Die Dichtung ist insbesondere umlaufend um die Schiebetür an der dem Türrahmen zugewandten Seite angeordnet, so dass die Schiebetür an ihrem Umfang abgedichtet ist.

Um die Abdichtung gegenüber der Umgebung weiter zu erhöhen, ist an dem Türrahmen und/oder an der Schiebetür mindestens ein Magnetelement angebracht sein, mittels dem die Schiebetür in der Schließstellung gehalten wird. Das Magnetelement ist dabei insbesondere auch so angebracht, dass die durch die Dichtung bereitgestellte Dichtwirkung sichergestellt oder erhöht ist. Hierzu kann das Magnetelement auch in der Dichtung angeordnet sein.

Erfindungsgemäß ist die Führungseinrichtung so ausgebildet, dass die Schiebetür aus jeder Öffnungsstellung selbsttätig in die Schließstellung gelangt.

Erfindungsgemäß liegt die insbesondere mit der Schiebetüranordnung verbundenen Rollenanordnung auf einer eine Steigung aufweisenden Auflagefläche auf, so dass sich die Schiebetür ohne weitere Krafteinwirkung aufgrund der Schwerkraft in Richtung der Schließstellung bewegt. Insbesondere bei einer solchen selbsttätig schließenden Schiebetür stellt die Erfindung einen großen Vorteil dar, da durch die zweite Rollenachse die zum Erreichen der Schließstellung erforderlichen Kräfte sehr gering sind.

Der Türrahmen ist insbesondere aus einem Kunststoffmaterial gebildet, wobei innerhalb eines aus Kunststoff gebildeten Rahmenelements eine Heizung angeordnet sein kann, mit der verhindert werden kann, dass die Schiebetür in ihrer Schließstellung an dem Türrahmen festfriert.

Die Erfindung stellt insbesondere auf Tiefkühlmöbel ab, die ein Kühlaggregat zur Erzeugung von Temperaturen von unterhalb -15°C bis beispielsweise -40°C aufweist. Insbesondere sollen in dem Tiefkühlmöbel Temperaturen um -20°C erzeugt werden können, ohne dass bei in der Schließstellung befindlichen Schiebetüren Umgebungsluft in das Tiefkühlmöbel einströmt.

Die Erfindung sowie das technische Umfeld werden im Folgenden anhand der Figuren beispielhaft erläutert. Es zeigen schematisch
- Figur 1:: eine Schiebetüranordnung,
- Figur 2:: eine Aufsicht auf eine Führungseinrichtung einer Schiebetür der Schiebetüranordnung in einer Öffnungsstellung der Schiebetür,
- Figur 3:: die Ansicht gemäß Figur 2 in einer Schließstellung der Schiebetür,
- Figur 4:: eine Aufsicht auf die Schiebetüranordnung im oberen Bereich der Schiebetüranordnung und
- Figur 5:: eine Querschnittsansicht durch ein Element des Türrahmens und ein Teil der Schiebetüranordnung in der Schließstellung.

Die in Figur 1 dargestellte Schiebetüranordnung umfasst einen Türrahmen 1, an dessen Vorderseite eine erste Schiebetür 2.1 und an dessen Rückseite eine zweite Schiebetür 2.2 angeordnet ist. Der Türrahmen 1 definiert eine Rahmenebene, entlang welcher die Schiebetüren 2.1 und 2.2 jeweils zwischen einer Öffnungsstellung und einer Schließstellung verschoben werden können. Der Türrahmen 1 besteht aus Rahmenelementen 16, die aus Kunststoff gefertigt sind.

Die Schiebetüranordnung weist ferner eine Führungseinrichtung 3 auf, wobei jede Schiebetür 2.1 und 2.2 an ihrer jeweiligen Unterseite zwei Rollenanordnungen 4 der Führungseinrichtungen 3 aufweist. Die Rollenanordnungen 4 liegen auf Führungselementen 6 der Führungseinrichtung 3 auf. Die Führungseinrichtung 3 wird mit Bezug zu den Figuren 3 und 4 im Folgenden näher erläutert.

Zudem weisen die Schiebetüren 2.1 und 2.2 an ihren oberen Enden jeweils zwei obere Rollen 10 auf, deren Rollenachsen vertikal ausgerichtet sind. Wie aus der Figur 4 hervorgeht, liegen die oberen Rollen 10 an einem Anlageelement 11 des Türrahmens 1 an, wobei die oberen Rollen 10 in der Schließstellung der zugehörigen Schiebetür in einer Vertiefung 12 angeordnet ist.

Die Führungseinrichtung 3 ist in den Figuren 2 und 3 im Detail dargestellt. Die Führungselemente 6 sind hierbei als Schienen ausgebildet, die einen Parallelabschnitt 7 aufweisen, der parallel zu der Rahmenebene verläuft. Zudem weisen die Schienen einen Schlussabschnitt 8 auf, der zu dem Parallelabschnitt abgewinkelt ist. Die Schiene weist auf ihrer Oberseite eine Auflagefläche 15 auf.

Die an der Schiebetür 2 angebrachte Rollenanordnung 4 weist eine Rolle mit einem Einstich auf, so dass der Einstichbereich auf der Auflagefläche 15 der Schiene aufliegt und die Rolle die Schiene seitlich übergreift. Während einer Bewegung entlang der Schiene dreht sich die Rolle um eine erste Rollenachse 5. Die Rolle ist zudem drehbar um eine zweite Rollenachse 9 gelagert. Wird nun die erste Schiebetür 2.1 aus der in Figur 2 dargestellten Öffnungsstellung in die in Figur 3 dargestellte Schließstellung überführt, so dreht sich die Rolle jederzeit um die erste Rollenachse 5, wobei aufgrund der drehbaren Lagerung um die zweite Rollenachse 9 sich die Rolle beim Übergang von dem Parallelabschnitt 7 zu dem Schlussabschnitt 8 selbsttätig ausrichtet, so dass durch die Rollenanordnung 9 kein erhöhter Widerstand bei der Schlussbewegung auf dem Schlussabschnitt 8 gegeben ist.

Die Auflagefläche 15 ist mit einer solchen Neigung angeordnet, dass die Schiebetür 2 ohne weitere externe Kräfte aufgrund der Schwerkraft in die Schließstellung gemäß Figur 3 gelangt.

Aufgrund der abgewinkelten Ausrichtung des Schlussabschnitts 8 wird also die Schiebetür 2 kurz vor Erreichen der Schließstellung auf den Türrahmen 1 zu bewegt, wobei aufgrund der Ausbildung der zweiten Rollenachse 9 diese Schlussbewegung nicht von der Rollen behindert wird, während eine Bewegung parallel (auf dem Parallelabschnitt 8) zu der Rahmenebene in die Öffnungsstellung ohne großen Kraftaufwand möglich ist.

Wie aus Figur 5 hervorgeht, ist zwischen der Schiebetür 2 und einem Rahmenelement 16 des Türrahmens 1 eine Dichtung 13 angeordnet. Zudem ist zu erkennen, dass in dem Rahmenelement 16 eine Heizung 17 ausgebildet ist, mit der verhindert werden kann, dass die Schiebetür 2 an dem Türrahmen 1 festfriert. Um die Abdichtung weiter zu erhöhen, ist an dem Türrahmen 1 ein Magnetelement 14 angebracht, das die Schiebetür 2 in die Schließstellung zieht, wodurch der Dichtungseffekt der Dichtung 3 verstärkt wird.

### Bezugszeichenliste

- 1: Türrahmen
- 2.1, 2.2: Schiebetür
- 3: Führungseinrichtung
- 4: Rollenanordnung
- 5: erste Rollenachse
- 6: Führungselement
- 7: Parallelabschnitt
- 8: Schlussabschnitt
- 9: zweite Rollenachse
- 10: obere Rolle
- 11: Anlageelement
- 12: Vertiefung
- 13: Dichtung
- 14: Magnetelement
- 15: Auflagefläche
- 16: Rahmenelement
- 17: Heizung

## Patentansprüche

1. Schiebetüranordnung für ein Tiefkühlmöbel, umfassend
- einen Türrahmen (1), wobei der Türrahmen (1) eine Rahmenebene definiert,
- mindestens eine Schiebetür (2), wobei die Schiebetür (2) zwischen einer Öffnungsstellung und einer Schließstellung entlang der Rahmenebene bewegbar ist, und
- eine Führungseinrichtung (3) zum Führen der Schiebetür (2) zwischen der Öffnungsstellung und der Schließstellung, wobei die Führungseinrichtung (2)
• Rollenanordnungen (4) mit jeweils einer ersten Rollenachse (5) und
• mindestens ein die Bewegung der Schiebetür (2) führendes Führungselement (6) umfasst,
wobei
die Führungseinrichtung (3) so ausgebildet ist, dass sich die Schiebetür (2) bei einer Bewegung von der Öffnungsstellung in die Schließstellung quer zu der Rahmenebene bewegt, wozu
- das Führungselement (6) einen parallel zu der Rahmenebene angeordneten Parallelabschnitt (7) und einen quer zu dem Parallelabschnitt (7) angeordneten Schlussabschnitt (8) aufweist und
- die Rollenanordnungen (4) jeweils mindestens eine weitere Rollenachse (9) aufweisen, so dass die Rollenanordnungen (4) bei einer Bewegung entlang des Führungselements (6) eine Bewegungskomponente sowohl parallel zum Parallelabschnitt (7) als auch quer dazu aufnehmen können, **dadurch gekennzeichnet, dass**
an dem Türrahmen (1) und/oder an der Schiebetür (2) mindestens ein Magnetelement (14) angebracht ist, mittels dem die Schiebetür (2) in der Schließstellung gehalten wird und dass die Führungseinrichtung (3) so ausgebildet ist, dass die Schiebetür (2) aus jeder Öffnungsstellung selbsttätig in die Schließstellung gelangt, wobei die Rollenanordnungen (4) auf einer eine Steigung aufweisenden Auflagefläche (15) aufliegen, sodass sich die Schiebetür (2) ohne weitere Krafteinwirkung aufgrund der Schwerkraft in Richtung der Schließstellung bewegt und dass die Rollenanordnungen (4) auf einer Unterseite der Schiebetür (2) angeordnet sind und die Schiebetür (2) an in ihrem oberen Bereich mindestens eine obere Rolle (10) mit einer unbeweglich gelagerten Rollenachse aufweist, wobei die Rollenachse der oberen Rolle (10) parallel zu der Rahmenebene ausgerichtet ist.

2. Schiebetüranordnung nach Anspruch 1, wobei die erste Rollenachse (5) um die zweite Rollenachse (9) drehbar ist, sodass sich die Rollenanordnungen (4) bei einer Bewegung entlang des Führungselements (6) selbsttätig zum Parallelabschnitt (7) und zum Schlussabschnitt (8) ausrichten.

3. Schiebetüranordnung nach Anspruch 1 oder 2, wobei die zweiten Rollenachsen (9) parallel zu der Rahmenebene ausgerichtet sind.

4. Schiebetüranordnung nach einem der vorhergehenden Ansprüche, wobei die Rollenanordnungen (4) auf mindestens einer als Führungselement (6) ausgebildeten Führungsschiene aufliegen.

5. Schiebetüranordnung nach einem der vorhergehenden Ansprüche, wobei die obere Rolle (10) während der Bewegung zwischen der Öffnungsstellung und der Schließstellung an einem Anlageelement (11) anliegt, wobei das Anlageelement eine Vertiefung (12) aufweist, in der die obere Rolle (10) in der Schließstellung angeordnet ist.

6. Schiebetüranordnung nach einem der vorhergehenden Ansprüche, wobei an dem Türrahmen (1) oder der Schiebetür (2) eine Dichtung (13) angeordnet ist, die in der Schließstellung das Innere des Tiefkühlmöbels gegenüber der Umgebung abdichtet.

7. Schiebetüranordnung nach Anspruch 6, wobei das Magnetelement (14) so angeordnet ist, dass die Wirkung der Dichtung (13) sichergestellt oder erhöht ist.

8. Schiebetüranordnung nach einem der vorhergehenden Ansprüche, wobei der Türrahmen (2) aus Kunststoff bestehende Rahmenelemente (16) aufweist.

9. Schiebetüranordnung nach einem der vorhergehenden Ansprüche, wobei der Türrahmen (2) eine Heizung (17) umfasst.

10. Tiefkühlmöbel mit einer Schiebetüranordnung nach einem der vorhergehenden Ansprüche, wobei das Tiefkühlmöbel ein Kühlaggregat zur Erzeugung von Temperaturen von unterhalb minus 15 °C aufweist.

## Claims

1. A sliding door assembly for a deep-freezing equipment, comprising
- a door frame (1), wherein the door frame (1) defines a frame plane,
- at least one sliding door (2), wherein the sliding door (2) can be moved along the frame plane between an open position and a closed position, and
- a guide device (3) for guiding the sliding door (2) between the open position and the closed position, wherein the guide device (2) comprises
• roller assemblies (4) each with a first roller axis (5) and
• at least one guide element (6) guiding the movement of the sliding door (2),
wherein
the guide device (3) is designed in such a way that the sliding door (2) moves transversely to the frame plane when moving from the open position to the closed position, for which
- the guide element (6) comprises a parallel section (7) arranged parallel to the frame plane and a final section (8) arranged transversely to the parallel section (7), and
- the roller assemblies (4) each comprise at least one further roller axis (9) so that the roller assemblies (4) can take up a movement component both parallel to the parallel portion (7) as well as transversely to it when moving along the guide element (6), **characterized in that**
at least one magnetic element (14) is attached to the door frame (1) and/or to the sliding door (2) by means of which the sliding door (2) is held in the closed position and that the guide device (3) is designed in such a way that the sliding door (2) automatically enters the closed position from any open position, wherein the roller assemblies (4) rest on a support surface (15) comprising a bevel so that the sliding door (2) moves in the direction of the closed position without further force due to gravity, and that the roller assemblies (4) are arranged on an underside of the sliding door (2) and the sliding door (2) comprises at least one upper roller (10) with an immovably mounted roller axis in its upper area, wherein the roller axis of the upper roller (10) is aligned parallel to the frame plane.

2. The sliding door arrangement according to Claim 1, wherein the first roller axis (5) is rotatable about the second roller axis (9), so that the roller assemblies (4) automatically align themselves to the parallel section (7) and to the finishing section (8) when moving along the guide element (6).

3. The sliding door arrangement according to Claim 1 or 2, wherein the second roller axes (9) are aligned parallel to the frame plane.

4. The sliding door arrangement according to any one of the preceding claims, wherein the roller assemblies (4) rest on at least one guide rail designed as a guide element (6).

5. The sliding door arrangement according to any one of the preceding claims, wherein the upper roller (10) rests on a contact element (11) during the movement between the open position and the closed position, wherein the contact element comprises a recess (12) in which the upper roller (10) is arranged in the closed position.

6. The sliding door arrangement according to any one of the preceding claims, wherein a seal (13) is arranged on the door frame (1) or the sliding door (2) which seals the interior of the deep-freezing equipment against the surrounding environment in the closed position.

7. The sliding door arrangement according to Claim 6, wherein the magnetic element (14) is arranged in such a way as to ensure or increase the effect of the seal (13).

8. The sliding door arrangement according to any one of the preceding claims, wherein the door frame (2) comprises frame elements (16) made of plastic.

9. The sliding door arrangement according to any one of the preceding claims, wherein the door frame (2) comprises a heater (17).

10. A deep-freezing equipment with a sliding door arrangement according to any one of the preceding claims, wherein the deep-freezing equipment comprises a refrigeration unit for generating temperatures below minus 15 °C.

## Revendications

1. Ensemble de porte coulissante pour un meuble de congélation, comportant
- un cadre de porte (1), dans lequel le cadre de porte (1) définit un plan de cadre,
- au moins une porte coulissante (2), dans lequel la porte coulissante (2) est déplaçable entre une position d'ouverture et une position de fermeture le long du plan de cadre, et
- un dispositif de guidage (3) pour le guidage de la porte coulissante (2) entre la position d'ouverture et la position de fermeture, dans lequel le dispositif de guidage (2) comporte
• des ensembles de galet (4) respectivement dotés d'un premier axe de galet (5) et
• au moins un élément de guidage (6) guidant le déplacement de la porte coulissante (2),
dans lequel
le dispositif de guidage (3) est conçu de telle façon que la porte coulissante (2) se déplace transversalement au plan de cadre lors d'un déplacement de la position d'ouverture vers la position de fermeture, ce pour quoi
- l'élément de guidage (6) présente une section parallèle (7) disposée parallèlement au plan de cadre et une section finale (8) disposée transversalement à la section parallèle (7) et
- les ensembles de galet (4) présentent respectivement au moins un autre axe de galet (9), de sorte que les ensembles de galet (4) peuvent adopter une composante de déplacement aussi bien parallèlement à la section parallèle (7) que transversalement à celle-ci lors d'un déplacement le long de l'élément de guidage (6), **caractérisé en ce que**
au moins un élément magnétique (14) est fixé au cadre de porte (1) et/ou à la porte coulissante (2), au moyen duquel la porte coulissante (2) est maintenue dans la position de fermeture et **en ce que** le dispositif de guidage
(3) est conçu de telle façon, que la porte coulissante (2) parvient automatiquement dans la position de fermeture à partir de chaque position d'ouverture, dans lequel les ensembles de galet (4) s'appuient sur une surface d'appui (15) présentant une inclinaison, de sorte que la porte coulissante (2) se déplace en raison de la gravité vers la position de fermeture sans force supplémentaire et **en ce que** les ensembles de galet (4) sont disposés sur un côté inférieur de la porte coulissante (2) et la porte coulissante (2) présente au moins un galet supérieur (10) dans sa région supérieure avec un axe de galet monté de façon immobile, l'axe de galet du galet supérieur (10) étant orienté parallèlement au plan de cadre.

2. Ensemble de porte coulissante selon la revendication 1, dans lequel le premier axe de galet (5) et le deuxième axe de galet (9) sont rotatifs, de sorte que les ensembles de galet (4) s'orientent automatiquement vers la section parallèle (7) et vers la section finale (8) lors d'un déplacement le long de l'élément de guidage (6).

3. Ensemble de porte coulissante selon la revendication 1 ou 2, dans lequel les deuxièmes axes de galet (9) sont orientés parallèlement au plan de cadre.

4. Ensemble de porte coulissante selon l'une des revendications précédentes, dans lequel les ensembles de galet (4) s'appuient sur au moins un rail de guidage conçu comme un élément de guidage (6).

5. Ensemble de porte coulissante selon l'une des revendications précédentes, dans lequel le galet supérieur (10) bute contre un élément de butée (11) pendant le déplacement entre la position d'ouverture et la position de fermeture, dans lequel l'élément de butée présente un renfoncement (12) dans lequel est disposé le galet supérieur (10) dans la position de fermeture.

6. Ensemble de porte coulissante selon l'une des revendications précédentes, dans lequel un joint d'étanchéité (13) est disposé sur le cadre de porte (1) ou sur la porte coulissante (2), lequel rend étanche l'intérieur du meuble de congélation par rapport à l'environnement dans la position de fermeture.

7. Ensemble de porte coulissante selon la revendication 6, dans lequel l'élément magnétique (14) est disposé de manière à assurer ou à augmenter l'efficacité du joint d'étanchéité (13).

8. Ensemble de porte coulissante selon l'une des revendications précédentes, dans lequel le cadre de porte (2) présente des éléments de cadre (16) constitués de plastique.

9. Ensemble de porte coulissante selon l'une des revendications précédentes, dans lequel le cadre de porte (2) comporte un chauffage (17).

10. Meuble de congélation doté d'un ensemble de porte coulissante selon l'une des revendications précédentes, dans lequel le meuble de congélation présente une unité de réfrigération destinée à produire des températures inférieures à moins 15 °C.
